# EUROPÄISCHE PATENTSCHRIFT

(11) **EP 0 380 621 B1**
(45) Veröffentlichungstag und Bekanntmachung des Hinweises auf die Patenterteilung: **19.01.1994**
(21) Anmeldenummer: 89908150.9
(22) Anmeldetag: 18.07.1989
(51) Int. Cl.: A61G 7/10

(54) **BADEHILFE**
BATHING AID
DISPOSITIF POUR BAIGNOIRE

(30) Priorität: 19.07.1988 DE 3824477
(43) Veröffentlichungstag der Anmeldung: 08.08.1990
(73) Patentinhaber: FORWICK, Robert, D-81669 München (DE)
(72) Erfinder: FORWICK, Robert, D-81669 München (DE)
(74) Vertreter: Seibert, Hannelore
(86) Internationale Anmeldenummer: DE8900474
(87) Internationale Veröffentlichungsnummer: WO9000891

(56) Entgegenhaltungen:
- DE-A- 2 112 495
- GB-A- 2 120 933
- GB-A- 2 123 285
- US-A- 3 286 970
- US-A- 3 958 282

## Beschreibung

Die Erfindung bezieht sich auf eine Badehilfe mit einem hydraulisch absenkbaren und auffahrbaren Sitz, bestehend aus einem in eine Badewanne einsetzbaren Grundgestell mit einem U-förmigen, der Breite des Badewannenbodens entsprechenden Bodenrahmen und zwei, von diesem aufragenden, teleskopartig ineinander verfahrbaren Hydraulikzylindern, an deren oberen Enden über Verbindungsstege der Sitz angelenkt ist, und bei der die Hydraulikzylinder über ein umschaltbares Mehrwegeventil an die Kaltwasserarmatur der Badewanne angeschlossen sind.

Körperbehinderten oder älteren Menschen bereitet es oftmals Schwierigkeiten ohne Hilfsmittel oder helfende Personen in eine Badewanne zu steigen und wieder aus dieser heraus zu kommen. Es sind daher Badehilfen bekannt, bei denen auf einem in die Badewanne einsetzbaren Gestell ein Sitz oder eine Liege von der Höhe des Badewannenrandes hydraulisch abgesenkt und auch wieder aufgefahren werden kann. Derartige Gestelle sind dabei im allgemeinen nach Art eines Scherengitters absenkbar, die jedoch auch im abgesenkten Zustand eine gewisse Mindestbauhöhe aufweisen, so daß oftmals ein vollständiges Eintauchen in das Badewasser nicht gewährleistet ist. Darüberhinaus erfolgt der hydraulische Antrieb durch einfachen Anschluß an die Kaltwasserleitung, so daß bei Aufdrehen des Wasserhahnes das Gestell angehoben wird, während zum Absenken einfach das Wasser aus der Hydraulik in das Badewasser abgelassen wird.

Eine derartige Badehilfe ist aus der US-A-3 958 282 bekannt. Hierbei sind ebenfalls zwei Hydraulikzylinder vorgesehen, die jedoch nicht aus mehreren teleskopartig ineinander verfahrbaren Rohren bestehen. Darüberhinaus sind diese Hydraulikzylinder auf ihrer Höhe nicht nochmals gesondert festgelegt und abgestützt, so daß dabei die Gefahr eines Kippens der Badehilfe in der Badewanne bestehen kann. Außerdem ist nur eine relativ starr geführte Sitzfläche ohne schräg verlaufendem Rückenteil vorgesehen, so daß damit eine optimale Sicherheit für die zu behandelnden Personen nicht gegeben ist.

Des weiteren ist aus der US-A-3 286 970 eine Badehilfe bekannt, bei der der Hydraulikzylinder zwar schräg nach hinten geneigt ist, wobei das feststehende Führungsteil des sich nach oben bewegenden einzigen Zylinders rechteckig ausgebildet ist, so daß damit eine sehr starre Führung des Sitzes gegeben ist. Darüberhinaus besteht ein weiterer Nachteil dieser Anordnung darin, daß sich nur der äußere Zylinder nach oben herausfahren läßt, so daß die Berührungskante und Abdichtung von Außenzylinder und innerer Führung stets vom Badewasser beaufschlagt ist, so daß damit eine Verschmutzung dieses Bereiches und möglicherweise ein Austritt von Hydraulikflüssigkeit in das Badewasser möglich ist.

Schließlich ist aus der GB-A-2 120 933 eine Badehilfe mit ebenfalls nur einem einzigen Hydraulikzylinder vorgesehen, der außerhalb der Badewanne angeordnet ist und an dessem oberen Zylinder dessen Hubteil in zwei seitlichen Schienen geführt ist, an der der Sitz mit seinem oberen Ende angelenkt ist. Dieser Sitz ist aber über Rollen an den beiden Seitenholmen in zwei Führungsrillen starr geführt.

Demgegenüber liegt der vorliegenden Erfindung die Aufgabe zugrunde eine Badehilfe zu schaffen, die einfach aufgebaut ist, im abgesenkten Zustand eine sehr niedrige Bauhöhe aufweist und mit einer hydraulischen Steuerung mit gesonderter Abführung des Hydraulikwassers versehen ist.

Zur Lösung dieser Aufgabe ist erfindungsgemäß vorgesehen, daß die von der hinteren Querleiste des U-förmigen Bodenrahmens schräg nach hinten geneigt aufragenden Hydraulikzylinder einen nach hinten abragenden Saugnapf zur Abstützung an der Badewannenwand aufweisen, daß die beiden Hydraulikzylinder am oberen Ende über eine Traverse miteinander verbunden sind und daß der eine Sitzfläche und eine Rückenlehne aufweisende Sitz mit einer Neigung der Rückenlehne entsprechend der der Hydraulikzylinder über am oberen Ende der Seitenholme der Rückenlehne abragenden Querstifte in entsprechende Nuten an den Stirnflächen der Traverse schwenkbar eingehängt ist und sich über eine am unteren Ende der Rückenlehne nach hinten abragenden Gleitrolle an einer zwischen den Hydraulikzylindern verlaufenden Führungsstange abstützt.

Zweckmäßigerweise sind dabei die Hydraulikzylinder entsprechend der Neigung der Badewannenkopfseite schräggeneigt angeordnet, um damit den vorhandenen Raum in der Badewanne optimal auszunutzen.

Die Bodenplatte und die schräggeneigten Hydraulikzylinder können dabei über Saugnäpfe an der Badewannenwandung lösbar arretiert sein.

Das Sitzgestell selbst kann zwei seitliche, entsprechend dem Neigungswinkel von Hydraulikzylinder und Grundplatte abgebogene Seitenholme aufweisen, die über Querbügel miteinander verbunden sind und die die Sitzfläche und die Rückenlehne aufnehmen.

Dabei ist es besonders vorteilhaft, wenn an dem unteren Querbügel der Rückenlehne eine nach hinten abragende Gleitrolle angelenkt ist, die mit einer zwischen den beiden Hydraulikzylindern und parallel zu diesen angeordneten Führungsstange im Eingriff steht, um einen unteren Abstützpunkt bei Hubbewegungen zu erhalten.

Von den oberen Enden der Seitenräume können dann zwei Stege mit in dieser eingesetzte Querstifte abragen, die in entsprechenden Nuten in einer die beiden Hydraulikzylinder am oberen Ende verbindenden Traverse schwenkbar eingehängt sind. Die Traverse ist dabei starr mit dem oberen Enden der Hydraulikzylinder verbunden. Auf diese Weise wird ein absoluter Gleichlauf des Sitzgestells und damit eine einwandfreie Parallelverschiebung der Sitzfläche garantiert.

Zweckmäßigerweise weist das Mehrwegeventil für die Druckversorgung mindestens einen Druckwasseranschluß für das Leitungswasser, einen Anschluß zur Verbindung mit den Hydraulikzylindern und einen Ablaufanschluß zur Verbindung mit dem Abflußrohr z.B. über dem Badewannenüberlauf auf.

Anhand einer schematischen Zeichnung werden im folgenden Aufbau und Funktionsweise von Ausführungsbeispielen nach der Erfindung näher erläutert. Dabei zeigen:
- Fig. 1: eine perspektivische Ansicht einer Badehilfe in aufgefahrenen Zustand,
- Fig. 2: die gleiche Badehilfe in vollständig abgesenkten Zustand,
- Fig. 3: eine perspektivische Ansicht des Grundgestells im ausgefahrenen Zustand,
- Fig. 4: eine perspektivische Rückansicht des Sitzgestells,
Wie man aus Fig. 1 und 3 ersieht, weist die Badehilfe zunächst ein Grundgestell 1 auf, das aus einem Bodenrahmen 2 und zwei von diesen schräg aufragenden, teleskopartig ineinander verfahrbaren Hydraulikzylindern 3 und 4 besteht. Der Bodenrahmen 2 kann dabei aus einer ebenen Platte oder, wie in der Zeichnung dargestellt, aus einem U-förmigen Rahmen bestehen, an deren Eckpunkten jeweils ein Saugnapf 5 befestigt ist. Die Hydraulikzylinder 3 und 4 bestehen aus den beiden äußeren mit der Bodenrahmen 2 starr verbundenen Zylindern sowie jeweils zwei darin vertikal verfahrbaren weiteren Zylindern 6 und 7, die am oberen Ende über eine Traverse 8 miteinander verbunden sind. Auf der Rückseite des Grundgestells 1 ist ein weiterer Saugnapf 9 vorgesehen, um dieses Gestell - wie aus Fig. 1 ersichtlich - in einer gestrichelt angedeuteten Badewanne 10 sicher zu arretieren. Die Neigung der Hydraulikzylinder 3 und 4 zur Bodenrahmen 2 entspricht dabei etwa der Neigung der Kopfseite 11 der Badewanne 10, um damit eine möglichst platzsparende Anordnung in der Badewanne zu erreichen.

Auf diesem Grundgestell 1 ist nunmehr ein Sitzgestell 15 befestigt, wie es im einzelnen aus der perspektivischen Ansicht schräg von hinten nach Fig. 4 zu ersehen ist. Dieses Sitzgestell 15 weist zwei seitlichr Seitenholme 16 und 17 auf, die über Querbügel 18 und 19 miteinander verbunden sind und sowohl die Rückenlehne 20 als auch die Sitzfläche 21 tragen, die jeweils aus nichtquellenden Kunststoffleisten gefertigt sein können. Die Seitenräume 16 und 17 sind dabei vom Rücken zum Sitzbereich im gleichen Winkel gebogen, wie die Hydraulikzylinder 3 und 4 zur Grundplatte geneigt sind, um damit eine horizontale Sitzfläche zu erhalten.

Im Bereich des oberen Querbügels 18 sind an die Seitenräume 16 und 17 zwei Stege 22 und 23 angesetzt, in die querliegende Stifte 24 und 25 eingeschraubt sind. Mit diesen Stiften 24 und 25 wird dann das Sitzgestell 15 in nicht näher dargestellte seitliche Nuten der Traverse 8 entsprechend Fig. 3 freischwenkbar eingehängt. Am unteren Ende des Sitzgestells 15 ist mittig am Querbügel 19 in einer Halterung 26 eine Gleitrolle 27 drehbar gelagert, die sich an einer zwischen den Hydraulikzylidnern 3 und 4 angeordneten Führungsstange 28 abstützt und auf dieser gleitet.

Wie aus Fig. 1 ersichtlich, ist Grundgestell 1 mit dem Sitzgestell 15 in das Kopfende einer Badewanne 10 eingesetzt und über die Saugnäpfe 5 und 9 fest an der Badewannenwandung arretiert. Die Hydraulikzylinder 3 und 4 sind dann über eine Schlauchleitung 29 mit dem noch zu erläuternden Mehrwegeventil 30 verbunden, der über eine Zuleitung 31 an dem Kaltwasseranschluß der Badewanne und über eine Leitung 32 mit dem Badewasserablauf - zweckmäßigerweise mit dem Badewannenüberlauf - verbunden ist. Bei Umlegen des Hebels 33 wird bei Belastung des Sitzes eine auf dem Sitz sitzende Person das Druckwasser über die Leitung 32 abgelassen und die Badehilfe aus der gezeigten Stellung durch Einfahren der Hydraulikzylinder 3 und 4 das Sitzgestell 15 abgesenkt bis es die untere Position entsprechend Fig. 2 erreicht hat. Durch die flache Bauweise von Grundplatte 2 und Sitzfläche 21 ergibt sich im eingefahrenen Zustand nur eine sehr geringe Bauhöhe von wenigen Zentimetern, so daß die mögliche Einfüllhöhe des Badewassers in der Badewanne 10 voll ausgenutzt werden kann und die badende Person ohne fremde Hilfe nach vorne in die Badewanne rutschen kann.

Zum Wiederauffahren des Sitzgestells 15 wird dann nach Umlegen des Hebels 33 die Druckwasserleitung 31 mit der Leitung 29 zu den Hydraulikzylindern 3 und 4 verbunden und die Hydraulikzylinder mit dem Sitzgestell 15 wieder aufgefahren, bis die oberste Endstellung erreicht ist.

Die beschriebene Ausbildung und Anordnung einer Sitz- und Badehilfe und des zugeordneten Mehrwegeventils weist eine Reihe von Vorteilen auf. So ist durch Gestaltung und Anordnung des Grundgestells einmal eine Anordnung der Sitzhilfe am kopfseitig geneigten Ende der Badewanne unter platzsparender Anordnung möglich, d.h. die für den Badenden zur Verfügung stehende freie Wasserlänge wird durch das Sitzgestell nur wenig verkürzt. Darüberhinaus kann durch die flache Bauhöhe die Sitzfläche sehr weit abgesenkt werden, so daß die badende Person voll mit Wasser bedeckt ist. Durch die Ausbildung des Mehrwegeventils ist darüberhinaus ein sicheres Anheben und Absenken des Sitzgestells möglich, wobei sich das ablaufende Hydraulikwasser nicht mit dem Badewasser mischt, sondern direkt über den Wasserablauf abgeführt wird.

## Patentansprüche

1. Badehilfe mit einem hydraulisch absenkbaren und auffahrbaren Sitz (15), bestehend aus einem in eine Badewanne (10) einsetzbaren Grundgestell (1) mit einem U-förmigen, der Breite des Badewannenbodens entsprechenden Bodenrahmen (2) und zwei, von diesem aufragenden, teleskopartig ineinander verfahrbaren Hydraulikzylinder (3, 4; 6, 7), an deren oberen Enden über Verbindungsstege (22, 23) der Sitz (15) angelenkt ist, und bei der die Hydraulikzylinder (3, 4) über ein umschaltbares Mehrwegeventil (30) an die Kaltwasserarmatur der Badewanne angeschlossen sind, dadurch gekennzeichnet, daß die von der hinteren Querleiste des U-förmigen Bodenrahmens (2) schräg nach hinten geneigt aufragenden Hydraulikzylinder (3, 4) einen nach hinten abragenden Saugnapf (9) zur Abstützung an der Badewannenwand (11) aufweisen, daß die beiden Hydraulikzylinder (7) am oberen Ende über eine Traverse (8) miteinander verbunden sind, und daß der eine Sitzfläche (21) und eine Rückenlehne (20) aufweisende Sitz (15) mit einer Neigung der Rückenlehne (20) entsprechend der der Hydraulikzylinder (3, 4) über am oberen Ende der Seitenholme (16, 17) der Rückenlehne (20) abragenden Querstifte (24, 25) in entsprechenden Nuten an den Stirnflächen der Traverse (8) schwenkbar eingehängt ist und sich über eine am unteren Ende der Rückenlehne (20) nach hinten abragenden Gleitrolle (27) an einer zwischen den Hydraulikzylinder (3, 4) verlaufenden Führungsstange (28) abstützt.

2. Badehilfe nach Anspruch 1, dadurch gekennzeichnet, daß das Bodenrahmen (2) über Saugnäpfe (5) am Boden der Badewanne (10) arretierbar ist.

3. Badehilfe nach Anspruch 1, dadurch gekennzeichnet, daß die Querstifte (24, 25) auf der Innenseite zweier von den Seitenholmen (16, 17) des Sitzes (15) nach hinten abragenden Stegen (22, 23) befestigt sind.

4. Badehilfe nach Anspruch 1, dadurch gekennzeichnet, daß die Führungsstange (28) parallel zu den beiden Hydraulikzylinder (3, 4) verläuft.

## Claims

1. A bathing aid with a hydraulically lowerable and raisable seat (15), comprising a framework (1) insertable in a bathtub with a U-shaped base frame (2) corresponding to the width of the bathtub base and two hydraulic cylinders (3, 4; 6, 7), which project upwards from the base frame, can be telescopically collapsed and at whose upper ends the seat (15) is articulatedly connected via connecting webs (22, 23), and in which the hydraulic cylinders (3, 4) can be connected via a switchable multi-way valve (30) to the cold water fitting of the bathtub, characterised in that the hydraulic cylinders (3, 4) projecting upwards and backwards at an angle from the rear crossbar of the U-shaped base frame (2) comprise a backwardly projecting suction cup (9) which can be supported against the bathtub wall (11), the two hydraulic cylinders (7) are connected with one another at the upper end via a traverse (8), and the seat (15) comprising a seat section (21) and a backrest (20) is suspended with an inclination of the backrest (20) corresponding to that of the hydraulic cylinders (3, 4) via transverse pins (24, 25) projecting from the upper end of the side bars (16, 17) of the backrest (20) so as to pivot in corresponding grooves on the front faces of the traverse (8) and is supported via a slide roller (27) projecting backwards from the lower end of the backrest (20) against a guide rod (28) extending between the hydraulic cylinders (3, 4).

2. A bathing aid according to claim 1, characterised in that the base frame (2) can be locked to the base of the bathtub (10) via suction cups (5).

3. A bathing aid according to claim 1, characterised in that the transverse pins (24, 25) are secured to the inside of two webs (22, 23) projecting backwards from the side bars (16, 17) of the seat (15).

4. A bathing aid according to claim 1, characterised in that the guide rod (28) extends parallel to the two hydraulic cylinders (3, 4).

## Revendications

1. Accessoire de baignoire, comprenant un siège (15) qui peut être abaissé et soulevé et qui est constitué d'un bâti (1), pouvant être introduit dans la baignoire et ayant un cadre (2) de fond en forme de U et de largeur correspondant à celle de la baignoire, et de deux vérins (3, 4; 6, 7) hydrauliques télescopiques en faisant saillie, aux extrémités supérieures desquels le siège (15) est articulé par des barres de liaison (22, 23) et dans lequel les vérins (3, 4) hydrauliques communiquent par une vanne (30) inverseuse à plusieurs voies avec le robinet d'eau froide de la baignoire, caractérisé en ce que les vérins (3, 4) hydrauliques, inclinés vers l'arrière à partir de la traverse arrière du cadre (2) de fond en U, comportent une ventouse (9) en saillie vers l'arrière et destinée à venir s'appuyer sur la paroi (11) de la baignoire, en ce que les deux vérins (7) hydrauliques sont reliés entre eux à l'extrémité supérieure par une traverse (8) et en ce que le siège (15), comportant une assise (21) et un dossier (20), est accroché basculant, avec une inclinaison du dossier (20) correspondant à celle des vérins (3, 4) hydrauliques, par des chevilles transversales (24, 25) en saillie à l'extrémité supérieure des montants latéraux (16, 17) du dossier (20) dans des gorges correspondantes ménagées dans les faces frontales de la traverse (8) et s'appuie, par un galet de glissement (27) en saillie vers l'arrière à l'extrémité inférieure du dossier (20) sur une barre de guidage (28) s'étendant entre les vérins (3, 4) hydrauliques.

2. Accessoire de baignoire suivant la revendication 1, caractérisé en ce que le cadre (2) de fond peut être bloqué par des ventouses (5) sur le fond de la baignoire (10).

3. Accessoire de baignoire suivant la revendication 1, caractérisé en ce que les chevilles transversales (24, 25) sont fixées du côté intérieur de deux pattes (22, 23), faisant saillie vers l'arrière, des montants latéraux (16, 17) du siège (15).

4. Accessoire de baignoire suivant la revendication 1, caractérisé en ce que la barre de guidage (28) s'étend parallèlement aux deux vérins (3, 4) hydrauliques.
